# FASCICULE DE BREVET EUROPEEN

(11) **EP 0 161 130 B1**
(45) Date de publication et mention de la délivrance du brevet: **02.03.1988**
(21) Numéro de dépôt: 85400531.1
(22) Date de dépôt: 20.03.1985
(51) Int. Cl.: F04C 18/16

(54) **Compresseur volumétrique à vis**
Verdrängungsschraubenverdichter
Volumetric screw compressor

(30) Priorité: 28.03.1984 FR 8404841
(43) Date de publication de la demande: 13.11.1985
(73) Titulaire: BENDIX France, F-93700 Drancy (FR)
(72) Inventeur: Carré, Jean-Jacques, F-93340 Le Raincy (FR); Levrai, Roland, F-93240 Stains (FR)
(74) Mandataire: Lejet, Christian

(56) Documents cités:
- CH-A- 325 597
- DE-A- 1 949 175
- GB-A- 959 833
- US-A- 2 287 716
- US-A- 2 410 172

## Description

La présente invention concerne les compresseurs à vis, et plus particulièrement les compresseurs ou soufflantes volumétriques destinés à la suralimentation ou au balayage de moteurs thermiques de véhicules automobiles.

La présente invention concerne plus spécifiquement les compresseurs à vis à admission frontale, du type comprenant un rotor mâle et un rotor femelle coopérants, disposés respectivement dans une paire de chambres cylindriques parallèles intercommuniquantes formées dans un boîtier, un passage d'admission communiquant avec une extrémité de la paire de chambres par une ouverture d'entrée délimitée, à cette extrémité de la paire de chambres, par une paroi occultant partiellement des portions adjacentes de chaque chambre, et un passage de sortie communiquant avec l'autre extrémité de cette paire de chambres.

Un compresseur de ce type est décrit dans le document FR-A-1216086. Dans ce document, où les rotors sont montés en porte-à-faux dans une extrémité du boîtier et le rotor femelle est entraîné par contact avec le rotor mâle, l'ouverture d'entrée est constituée par l'autre extrémité frontale ouverte du boîtier et est partiellement occultée par une plaque de couverture de petites dimensions occultant la zone d'interpénétration de deux veines appartenant chacune à un des rotors pour éviter une communication directe entre l'ouverture d'entrée et l'ouverture de sortie, laquelle couvre axialement plus de la moitié de la longueur des rotors et partiellement radialement les portions d'extrémité des rotors opposées à l'ouverture d'entrée.

La présente invention a pour objet des perfectionnements à ce type de compresseur et de proposer un nouvel agencement d'ouvertures pour la réalisation d'un compresseur volumétrique compact, à faible inertie, à rotation rapide et à rendement élevé, en limitant le nombre de filets des rotors balayant à un instant donné l'ouverture d'entrée associée de façon à ménager en permanence, dans chaque rotor, entre les ouvertures d'entrée et de sortie, une veine tampon le long de laquelle règne une pression intermédiaire évoluant entre la pression atmosphérique à l'admission et la surpression de refoulement à l'échappement, tout en permettant une alimentation correcte de cette veine.

Pour ce faire, selon une caractéristique de l'invention, l'ouverture d'entrée est constituée, pour chaque chambre, d'un secteur annulaire d'angle d'ouverture inférieur à 200° et supérieur à environ 165°, les deux secteurs annulaires étant agencés sensiblement symétriquement par rapport au plan d'intersection des chambres et séparés l'un de l'autre par une portion centrale de la paroi, les extrémités radiales adjacentes des secteurs annulaires d'entrée formant entre elles un angle- inférieur à 90°.

Selon une autre caractéristique de l'invention, le passage de sortie communique avec les chambres par une ouverture de sortie formée dans une paroi périphérique du boîtier, cette ouverture de sortie ayant une forme générale en V sensiblement centrée sur le plan d'intersection des chambres et dont les bords convergeant l'un vers l'autre sont, en projection, sensiblement parallèles aux filets des rotors respectifs.

D'autres caractéristiques et avantages de la présente invention ressortiront de la description suivante d'un mode de réalisation, donné à titre illustratif et nullement limitatif, faite en relation avec des dessins annexés, sur lesquels :
la figure 1 est une vue frontale d'un compresseur selon l'invention, montrant l'agencement relatif des sections annulaires constituant l'ouverture d'entrée d'air ;
la figure 2 est une vue schématique du dessus du compresseur de la figure 1 montrant la disposition de l'ouverture de sortie ; et
la figure 3 est une vue schématique en perspective du compresseur des figures 1 et 2.

Comme on le voit sur les figures, le compresseur à vis selon l'invention comprend un rotor mâle (1) et un rotor femelle (2) comportant chacun des filets hélicoïdaux disposés, de façon que les filets de chaque rotor coopèrent avec ceux de l'autre rotor en léger contact mutuel, dans une paire de chambres cylindriques parallèles (3) et (4), respectivement, intercommuniquant longitudinalement suivant un plan d'intersection parallèle aux axes Z et Z' communs au rotor mâle (1) et à la chambre (3), d'une part, et au rotor femelle (2) et à la chambre (4) d'autre part. Les rotors (1) et (2) sont couplés à une de leurs extrémités, dans l'exemple représenté, à une paire d'engrenages (6) et (7) coopérant mutuellement sans jeu pour entraîner en synchronisme les rotors (1) et (2). Les engrenages (6) et (7) sont disposés dans une cavité intérieure du boîtier (5) séparée de façon étanche des chambres (3) et (4) par une cloison frontale dans lesquelles sont supportés à touril- lonnement les rotors (1) et (2), ces derniers comprenant à leurs extrémités opposées aux engrenages (6) et (7), des paliers supportés sur une paroi frontale d'extrémité (8) rapportée sur le boîtier (5). De préférence, l'axe (9) de l'engrenage (7) et du rotor femelle (2) est couplé à un dispositif d'entraînement du compresseur, l'engrenage (7) du rotor femelle (2) étant donc l'engrenage d'entraînement de l'engrenage (6) du rotor mâle (1), suivant un agencement général faisant l'objet du document EP-A-0101345.

Conformément à un aspect de l'invention, dans la paroi frontale d'extrémité (8) sont formées deux découpes traversantes en forme de secteurs annulaires (11) et (12) constituant l'ouverture d'entrée du compresseur. Chaque secteur annulaire (11) ou (12) a un profil extérieur centré sur l'axe correspondant Z ou Z' et de rayon correspondant à celui de la chambre associée (3) ou (4), et un profil intérieur en forme d'arc de cercle, également centré sur l'axe correspondant Z ou Z' et de rayon correspondant au rayon du moyeu du rotor correspondant (1) ou (2). Avantageusement, le rotor mâle comprend 4 lobes ou filets et le rotor femelle comprend 6 filets, les filets étant à profil symétrique ou légèrement assymétrique. Comme on le voit sur la figure 1, les deux secteurs (11) et (12) sont sensiblement symétriques par rapport au plan d'intersection des chambres (3) et (4) et sont séparés, au niveau de leurs zones les plus proches l'une de l'autre, par une portion centrale (13) de la paroi (8). Les bords adjacents (14) et (15) des secteurs (11) et (12) s'étendent radialement vers les axes respectifs Z et Z' en formant entre eux un angle inférieur à 90°, typiquement d'environ 80°. Le secteur annulaire (11) de la vis mâle présente un angle d'ouverture a inférieur à 180°, typiquement d'environ 165°. Par contre, le secteur annulaire (12) de la vis femelle (2) présente un angle d'ouverture j3 supérieur à 180° mais inférieur à 200°, typiquement d'environ 190°.

Comme on le voit sur les figures 2 et 3, dans une paroi latérale du boîtier (5) opposée, par rapport au plan des axes Z et Z', à la portion centrale de séparation (13) de la paroi (8), est formée une ouverture de sortie en V (16) de profil général sensiblement triangulaire avec une base perpendiculaire aux axes Z et Z', à légère distance de l'extrémité des rotors (1) et (2) opposée à la paroi (8), et des bords convergents (17) et (18) s'étendant, en projection dans un plan parallèle au plan des axes Z et Z', sensiblement parallèlement aux filets des rotors respectifs (1) et (2), comme on le voit bien sur la figure 2. De préférence, le sommet du triangle est tronqué, l'ouverture de sortie (16) présentant en conséquence un petit bord transversal (19) opposé à la base et parallèle à cette dernière. Corrélativement, la base présente centralement une partie en saillie (20) d'extension transversale correspondant sensiblement à celle du petit côté (19). Comme on le voit sur la figure 2, l'ouverture de sortie (16) est sensiblement centrée sur le plan d'intersection des chambres (3) et (4) mais présente une légère dissymétrie pour tenir compte du nombre de filets différents sur les rotors mâle (1) et femelle (2). Conformément à un aspect de l'invention, la hauteur axiale maximale de l'ouverture (16) (entre sa grande base et le petit côté (19)) est inférieure au double de la distance axiale entre deux filets de rotors adjacents, typiquement de l'ordre de 1,25 fois la distance axiale entre filets de rotors adjacents. Dans l'exemple représenté sur la figure 3, on notera que la longueur hors-tout des rotors correspond sensiblement à la moitié du pas des filets de chaque rotor.

Avec l'agencement ainsi décrit, et en se référant à la configuration représentée sur les dessins, on note, compte tenu des sens de rotation figurés par les flèches, que la veine B de la vis mâle (1) et la veine B' de la vis femelle (2) entrent en communication ou en interpénétration l'une avec l'autre en étant isolées, du côté de leur extrémité d'admission, des ouvertures d'entrée (11) et (12). Il en est de même pour les veines C et C' qui vont cesser, elles, d'être confondues pour entrer par contre en communication avec les ouvertures d'entrée correspondantes (11) et (12). Par ailleurs la veine A, également occultée par la paroi (8) est en communication avec la veine D' de la vis femelle (2) qui elle communique avec l'ouverture d'entrée (12). Par contre, la veine A', dans la configuration représentée, est elle totalement fermée. On comprendra donc que les veines B et B' demeurent fermées pour une demi-rotation de chaque rotor, ces veines jouant ainsi le rôle de veines tampons entre l'admission (11, 12) et l'échappement (16), la pression de l'air dans ces veines B et B' croissant d'une valeur égale à la pression atmosphérique jusqu'à une pression nominale de compression, de l'ordre de 1,6 bar absolu, à la limite de l'échappement. On réalise donc ainsi, dans un agencement particulièrement compact et à pas important, une isolation parfaite entre l'admission et l'échappement grâce aux veines tampons où la pression croît progressivement au fur et à mesure de la rotation, jusqu'à la pression nominale de compression, à la limite de l'échappement, fournissant ainsi une pression de refoulement sensiblement constante et présentant des battements fortement atténués.

## Revendications

1. Compresseur à vis, comprenant un rotor mâle (1) et un rotor femelle (2) coopérants. disposés dans une paire de chambres cylindriques intercommuniquantes (3, 4) formées dans un boîtier (5), un passage d'admission (11, 12) communiquant avec une extrémité de la paire de chambres (3, 4) par une ouverture d'entrée (11, 12) délimitée, à cette extrémité de la paire de chambres, par une paroi (8) occultant partiellement des portions adjacentes de chaque chambre (3, 4), et un passage de sortie communiquant avec l'autre extrémité de cette paire de chambres, caractérisé en ce que l'ouverture d'entrée est constituée, pour chaque chambre (3, 4), d'un secteur annulaire (11, 12) d'angle d'ouverture (a, β) inférieur à 200 degrés et supérieur à environ 165 degrés, les deux secteurs annulaires étant agencés sensiblement symétriquement par rapport au plan d'intersection des chambres (3, 4) et séparés l'un de l'autre par une portion centrale (13) de la paroi (8), les extrémités radiales adjacentes (14, 15) des secteurs annulaires d'entrée (11, 12) formant entre elles un angle inférieur à 90°.

2. Compresseur selon la revendication 1, caractérisé en ce que le passage de sortie communique avec les chambres (3, 4) par une ouverture de sortie (16) formée dans une paroi périphérique du boîtier (5), cette ouverture de sortie (16) ayant une forme générale en V sensiblement centrée sur le plan d'intersection des chambres (3, 4) et dont les bords convergeants (17, 18) sont, en projection, parallèles aux filets des rotors respectifs (1, 2).

3. Compresseur selon la revendication 2, caractérisé en ce que la hauteur axiale du V de l'ouverture de sortie (16) est inférieure au double de la distance axiale entre deux filets de rotors adjacents.

4. Compresseur selon la revendication 3, caractérisé en ce que la hauteur axiale du V de l'ouverture de sortie (16) est sensiblement égale à 1,25 fois la distance axiale entre deux filets de rotors adjacents.

5. Compresseur selon l'une des revendications précédentes, caractérisé en ce qu'il comprend une paire d'engrenages (6, 7) d'entraînement en synchronisme des rotors (1, 2) supportés dans le boîtier (5) au voisinage de ladite autre extrémité de la paire de chambres (3, 4).

6. Compresseur selon la revendication 5, caractérisé en ce que ladite paroi (8) délimitant l'ouverture d'entrée est une paroi rapportée sur l'extrémité du boîtier (5) opposée aux engrenages (6, 7) et supportant des paliers pour les rotors (1, 2).

7. Compresseur selon l'une des revendications précédentes, caractérisé en ce que le rotor mâle (1) comporte quatre filets et le rotor femelle (2) six filets.

8. Compresseur selon la revendication 7, caractérisé en ce que le secteur annulaire d'entrée (11) pour le rotor mâle (1) a un angle d'ouverture (α) inférieur à 180 degrés.

9. Compresseur selon la revendication 7 ou la revendication 8, caractérisé en ce que le secteur annulaire d'entrée (12) pour le rotor femelle (2) a un angle d'ouverture (β) supérieur à 180 degrés.

10. Compresseur selon l'une des revendications précédentes, caractérisé en ce que les extrémités radiales adjacentes (14, 15) des secteurs annulaires d'entrée (11, 12) forment entre elles un angle d'environ 80 degrés.

## Claims

1. Screw compressor, incorporating a male rotor (1) and a female rotor (2) which cooperate and are situated in a pair of intercommunicating cylindrical chambers (3, 4) formed in a casing (5), an inlet passage (11, 12) communicating with one end of the pair of chambers (3, 4) through an inlet opening (11, 12) defined, at this end of the pair of chambers, by a wall (8) partially obstructing the adjacent portions of each chamber (3, 4), and an outlet passage communicating with the other end of this pair of chambers, characterized in that the inlet opening consists, for each chamber (3, 4), of an annular sector (11, 12) with an opening angle (a, p) of less than 200° and greater than approximately 165°, the two annular sectors being arranged essentially symmetrically relative to the plane of intersection of the chambers (3, 4) and separated from one another by a central portion (13) of the wall (8), the adjacent radial ends (14, 15) of the annular inlet sectors (11, 12) forming between them an angle of less than 90°.

2. Compressor according to Claim 1, characterized in that the outlet passage communicates with the chambers (3, 4) through an outlet opening (16) formed in a peripheral wall of the casing (5), this outlet opening (16) having a general V-shape whose centre lies essentially in the plane of intersection of the chambers (3, 4) and whose convergent edges (17, 18) are parallel, in projection, to the threads of the respective rotors (1, 2).

3. Compressor according to Claim 2, characterized in that the axial height of the V of the outlet opening (16) is less than twice the axial distance between two adjacent rotor threads.

4. Compressor according to Claim 3, characterized in that the axial height of the V of the outlet opening (16) is essentially equal to 1.25 times the axial distance between two adjacent rotor threads.

5. Compressor according to one of the preceding claims characterized in that it incorporates one pair of gearwheels (6, 7) for driving the rotors (1, 2) in synchronism supported in the casing (5) in the region of the said other end of the pair of chambers (3, 4).

6. Compressor according to Claim 5, characterized in that the said wall (8) defining the inlet opening is a wall which is attached to the opposite end of the casing (5) from the gear wheels (6, 7) and which supports bearings for the rotors (1, 2).

7. Compressor according to one of the preceding claims, characterized in that the male rotor (1) incorporates four threads and the female rotor (2) six threads.

8. Compressor according to Claim 7, characterised in that the annular inlet sector (11) for the male rotor (1) has an opening angle (a) of less than 180°.

9. Compressor according to Claim 7 or Claim 8, characterised in that the annular inlet sector (12) for the female rotor (2) has an opening angle (β) greater than 180°.

10. Compressor according to one of the preceding claims characterized in that the adjacent radial ends (14, 15) of the annular inlet sectors (11, 12) form between them an angle which is in the region of 80°.

## Patentansprüche

1. Schraubenverdichter mit einem männlichen Rotor (1) und einem weiblichen Rotor (2), die in einem Paar untereinander verbundener, in einem Gehäuse (5) gebildeter, zylindrischer Kammern (3, 4) angeordnet sind, einem Einlaßkanal (11, 12), der mit einem Ende des Paares von Kammern (3, 4) durch eine Einlaßöffnung verbunden ist, die an diesem Ende des Paares von Kammern durch eine Wand (8) begrenzt ist, welche teilweise benachbarte Abschnitte jeder Kammer (3, 4) verdeckt, und einem Auslaßkanal, der mit dem anderen Ende dieses Paares von Kammern in Verbindung steht, dadurch gekennzeichnet, daß die Einlaßöffnung für jede Kammer (3, 4) von einem ringförmigen Sektor (11, 12) mit einem Öffnungswinkel (a, ß) gebildet wird, der kleiner als 200° und größer als ungefähr 165° ist, wobei die beiden ringförmigen Sektoren im wesentlichen symmetrisch bezüglich der Schnittebene der Kammern (3, 4) angeordnet und durch einen zentralen Abschnitt (13) der Wand (8) voneinander getrennt sind, wobei die benachbarten radialen Enden (14, 15) der ringförmigen Einlaßsektoren (11, 12) zwischen sich einen Winkel von weniger als 90° einschließen.

2. Verdichter nach Anspruch 1, dadurch gekennzeichnet, daß der Auslaßkanal mit den Kammern (3, 4) durch eine Auslaßöffnung (16) verbunden ist, die in der Umfangswand des Gehäuses (5) gebildet ist, wobei diese Auslaßöffnung (16) ungefähr die Form eines V hat, welches auf der Schnittebene der Kammern (3, 4) zentriert ist und dessen konvergierende Ränder (17, 18) in der Projektion parallel zu den Schraubengängen der entsprechenden Rotoren (1, 2) verlaufen.

3. Verdichter nach Anspruch 2, dadurch gekennzeichnet, daß die axiale Höhe des V der Auslaßöffnung (16) kleiner ist als das Doppelte des axialen Abstandes zwischen zwei benachbarten Schraubengängen der Rotoren.

4. Verdichter nach Anspruch 3, dadurch gekennzeichnet, daß die axiale Höhe des V der Auslaßöffnung (16) im wesentlichen das 1,25-fache des axialen Abstandes zwischen zwei benachbarten Schraubengängen der Rotoren beträgt.

5. Verdichter nach einem der vorhergehenden Ansprüche, dadurch gekennzeichnet, daß er ein Paar Zahnräder (6, 7) für den synchronen Antrieb der Rotoren (1, 2) aufweist, die in dem Gehäuse (5) benachbart zu dem besagten anderen Ende des Paares von Kammern (3, 4) abgestützt sind.

6. Verdichter nach Anspruch 5, dadurch gekennzeichnet, daß die Wand (8), die die Einlaßöffnung begrenzt, eine Wand ist, die an dem Ende des Gehäuses (5) entgegengesetzt zu den Zahnräder (6, 7) angesetzt ist und Lager für die Rotoren (1, 2) trägt.

7. Verdichter nach einem der vorhergehenden Ansprüche, dadurch gekennzeichnet, daß der männliche Rotor (1) vier Schraubengänge und der weibliche Rotor (2) sechs Schraubengänge aufweist.

8. Verdichter nach Anspruch 7, dadurch gekennzeichnet, daß der ringförmige Einlaßsektor (11) für den männlichen Rotor (1) einen Öffnungswinkel (a) von weniger als 180° besitzt.

9. Verdichter nach Anspruch 7 oder 8, dadurch gekennzeichnet, daß der ringförmige Einlaßsektor (12) für den weiblichen Rotor (2) einen Öffnungswinkel (ß) von mehr als 180° besitzt.

10. Verdichter nach einem der vorhergehenden Ansprüche, dadurch gekennzeichnet, daß die benachbarten radialen Enden (14, 15) der ringförmigen Einlaßsektoren (11, 12) einen Winkel von ungefähr 80° zwischen sich einschließen.
